# EUROPÄISCHE PATENTSCHRIFT

(11) **EP 1 257 153 B1**
(45) Veröffentlichungstag und Bekanntmachung des Hinweises auf die Patenterteilung: **26.04.2006**
(21) Anmeldenummer: 02004565.4
(22) Anmeldetag: 27.02.2002
(51) Int. Cl.: H05B 41/282

(54) **Betriebsgerät für Lichtquellen mit kostengünstigen Wickelgütern**
Apparatus for light sources with cheap winding technology
Appareil pour sources lumineuses à enroulements bon marché

(30) Priorität: 10.05.2001 DE 10122686
(43) Veröffentlichungstag der Anmeldung: 13.11.2002
(73) Patentinhaber: Patent-Treuhand-Gesellschaft für elektrische Glühlampen mbH, 81543 München (DE)
(72) Erfinder: Loehmann, Gunther, Dr., 67470 Seltz (FR); Schadhauser, Klaus, 81927 München (DE)

(56) Entgegenhaltungen:
- EP-A- 0 693 757
- GB-A- 2 154 374
- US-A- 4 498 067
- PATENT ABSTRACTS OF JAPAN Bd. 1999, Nr. 03, 31. März 1999 (1999-03-31) & JP 10 326711 A (TOKO INC), 8. Dezember 1998 (1998-12-08)
- PATENT ABSTRACTS OF JAPAN Bd. 2000, Nr. 07, 29. September 2000 (2000-09-29) & JP 2000 124038 A (SUMIDA ELECTRIC CO LTD), 28. April 2000 (2000-04-28)
- PATENT ABSTRACTS OF JAPAN Bd. 2000, Nr. 15, 6. April 2001 (2001-04-06) & JP 2000 340428 A (TDK CORP), 8. Dezember 2000 (2000-12-08)

## Beschreibung

### Technisches Gebiet

Die Erfindung geht aus von einem Betriebsgerät gemäß dem Oberbegriff des Anspruchs 1. Es handelt sich dabei insbesondere um ein Betriebsgerät zum Betrieb von Leuchtstofflampen, das besonders kostengünstige Wickelgüter mit kleinen Abmessungen enthält.

### Stand der Technik

Für Betriebsgeräte für Lichtquellen, insbesondere elektronische Betriebsgeräte für Leuchtstofflampen, gibt es zwei wesentliche Kriterien welche die Schwerpunkte der Weiterentwicklung bilden: Größe und Kosten. Eine wichtige Rolle für die Größe und die Kosten eines Betriebsgeräts für Lichtquellen, im folgenden kurz Betriebgerät genannt, spielen die sog. Wickelgüter. Dabei handelt es sich um Induktivitäten, die ausgeführt sind als eine Drahtwicklung, im folgenden nur Wicklung genannt, auf einem ferromagnetischen Kern.

Kostengünstige Wickelgüter enthalten einen Kern in einer einfachen geometrischen Form. Soll das Wickelgut geringe Abmessungen aufweisen, so ist es vorteilhaft, wenn der Kern die Wicklung weitestgehend umschließt. Dies verhindert zudem die Ausbreitung von Störfeldern. Derartige Wickelgüter bedingen jedoch aufwendige geometrische Kernformen, die nur mit größerem Kostenaufwand hergestellt werden können.

In den PATENT ABSTRACTS OF JAPAN zu JP 10326711 (Suzuki) ist folgender Aufbau einer Induktivität vorgeschlagen: Ein trommelförmiger Kern aus Ferrit oder ähnlichem Material dient zur Aufnahme einer Wicklung und ist auf einer Trägerplatte aus Kunstharz montiert. Der Kern ist in einem Zylinder aus Ferrit oder ähnlichem Material angeordnet.

In den PATENT ABSTRACTS OF JAPAN zu JP 2000124038 (Fushimi) ist folgender Aufbau einer Induktivität vorgeschlagen: An den Stimflächen eines trommelförmigen Kerns sind unterschiedlich große Scheiben angebracht. Auf den Kern wird eine Drahtwicklung aufgebracht. Die kleinere Scheibe weist Kerben zur Fixierung der Enden der Drahtwicklung auf Der Kern ist mit der kleineren Scheibe voran in einen Ringkern geschoben. Die kleinere Scheibe ist mit einer Trägerplatte verbunden.

In den PATENT ABSTRACTS OF JAPAN zu JP 2000340428 (Sato) ist folgender Aufbau einer Induktivität vorgeschlagen: Ein trommelförmiger Ferritkem hat an seinen Stirnflächen je einen quadratischen Flansch. Ein Flansch ist eingegossen in eine Kunstharzträgerplatte. Die Kunstharzträgerplatte hat zwei keilförmige Aussparungen die den Flansch freilegen. Ein quadratisches Kerngehäuse, das über den trommelförmigen Ferritkern geschoben wird, weist Nasen auf, die in die Aussparungen der Kunstharzträgerplatte greifen.

In der Schrift US 4.498.067 (Kumokawa) ist folgender Aufbau einer Induktivität vorgeschlagen: Auf einem Bodenteil aus Ferritmaterial sitzt eine Nase, auf der eine Wicklung mit Drahtenden aufgebracht ist. Die Unterseite des Bodenteils ist an zwei Stellen mit einer Metallbeschichtung versehen an die jeweils ein Drahtende gelötet ist. Über dem Bodenteil mit Wicklung sitzt eine Kappe aus einer ferromagnetischen Legierung.

### Darstellung der Erfindung

Es ist Aufgabe der vorliegenden Erfindung, ein Betriebsgerät gemäß dem Oberbegriff des Anspruchs 1 bereitzustellen, dessen Wickelgüter zugleich geringe Abmessungen haben und kostengünstig sind.

Diese Aufgabe wird bei einem Betriebsgerät mit den Merkmalen des Oberbegriffs des Anspruchs 1 durch die Merkmale des kennzeichnenden Teils des Anspruchs 1 gelöst. Besonders vorteilhafte Ausgestaltungen finden sich in den abhängigen Ansprüchen.

Ein Wickelgut ist im allgemeinen aus mehreren Teilen aufgebaut. Neben der Wicklung mit ihren Drahtenden gibt es im wesentlichen zwei Arten von Teilen. Eine Art von Teilen ist hauptsächlich magnetisch wirksam; d. h. sie besteht aus einem ferromagnetischen Material und dient zur Führung des magnetischen Feldes. Die andere Art von Teilen ist hauptsächlich mechanisch wirksam. Diese Art von Teilen dient z. B. zur Aufnahme der Wicklung oder als Halterung für die magnetisch wirksamen Teile. Eine wichtige Aufgabe von mechanisch wirksamen Teilen ist die Fixierung der Drahtenden der Wicklung. Durch die Fixierung wird die elektrische Kontaktierung des Wickelguts ermöglicht.

Um die Kosten eines Wickelguts zu verringern muss die Anzahl der Teile, aus denen es besteht, reduziert werden. Erfindungsgemäß enthält ein Wickelgut Teile, die sowohl magnetisch als auch mechanisch wirken. Dadurch wird die Anzahl der Teile und damit die Kosten reduziert. Insbesondere die Fixierung der Drahtenden wird von einem Teil übernommen, das gleichzeitig magnetisch wirksam ist.

Magnetisch wirksame Teile sind in der Regel aus einem gesinterten Ferrit hergestellt. Deshalb ist die Herstellung solcher Teile in einer komplexen Form schwierig. Soll jedoch erfindungsgemäß ein magnetisch wirksames Teil auch mechanische Aufgaben übernehmen sind meist komplexe Formen erforderlich. Um dieses Problem zu lösen, sind Teile, die sowohl magnetisch als auch mechanisch wirksam sind, vorteilhaft aus einem Verbundmaterial hergestellt, das Ferrit und Polymere enthält und dadurch in einem Spritzgussverfahren hergestellt werden kann.

Üblicherweise besitzen die magnetisch wirksamen Teile einer Induktivität einen Aufbau, der einen Luftspalt aufweist. Der Wert der Induktivität wird wesentlich durch die Größe des Luftspalts bestimmt. Fertigungstoleranzen, die den Luftspalt betreffen, führen somit zu Toleranzen des Werts der Induktivität. Das o.g. Verbundmaterial kann in seiner Zusammensetzung aus Ferrit und Polymer so ausgelegt werden, das es wie ein über ein ganzes Teil verteilter Luftspalt wirkt. Erfindungsgemäß wird vorteilhaft der gesamte Luftspalt einer Induktivität durch geeignete Wahl der Zusammensetzung des Verbundmaterials gebildet. Damit können kleinere Toleranzen für den Wert einer Induktivität erreicht werden.

Wie oben erläutert ist es wichtig, dass die Wicklung möglichst komplett von magnetisch wirksamen Teilen umgeben ist. Erfindungsgemäß wird dies dadurch erreicht, dass das Wickelgut Teile enthält, die ineinander geschoben sind. Vorteilhaft handelt es sich dabei um zwei Teile aus besagtem Verbundmaterial, die durch Ineinanderschieben einen Hohlraum bilden, der die Wicklung beherbergt.

Für eine einfache Herstellbarkeit bildet erfindungsgemäß ein Teil einen Topf aus. In diesen Topf wird eine Rolle geschoben, auf die die Wicklung aufgebracht ist. Umgekehrt kann auch ein Teil eine Rolle ausbilden über die ein rohr- oder topfförmiges Teil geschoben wird. Wiederum ist auf die Rolle die Wicklung aufgebracht.

### Beschreibung der Zeichnungen

Im folgenden soll die Erfindung anhand eines Ausführungsbeispiels näher erläutert werden. Es zeigen:
- Figur 1: eine Draufsicht eines Ausführungsbeispiels
- Figur 2: ein Schnittdarstellung des Ausführungsbeispiels aus Fig. 1

In Fig. 1 ist ein Wickelgut dargestellt, das zwei Teile 1 und 2 enthält, die sowohl magnetisch als auch mechanisch wirksam sind. Beide Teile 1 und 2 sind vorteilhaft aus einem oben beschriebenen Verbundwerkstoff hergestellt. Das Teil 1 bildet eine topfförmige Vertiefung aus, in die das Teil 2 eingeschoben ist. Das Teil 2 ist im wesentlichen eine Rolle von der in der Draufsicht nur der obere scheibenförmige Abschluss zu sehen ist. Zwischen dem Teil 1 und dem Teil 2 ist ein Luftspalt 6 ausgebildet. Auf diesen kann verzichtet werden, falls das Material für die Teile 1 und 2 so gewählt ist, dass es die Aufgabe des Luftspalts 6 übernehmen kann.

Am Teil 1 sind Stutzen 4 und 5 ausgeformt, auf die Drahtenden 7 und 8 aufgewickelt sind. Diese aufgewickelten Drahtenden bilden die Anschlusskontakte des Wickelguts. Damit die Drahtenden 7 und 8 in das innere der topfförmigen Vertiefung geführt werden können, ist die Wandung der topfförmigen Vertiefung mit Schlitzen 9 versehen. Erfindungsgemäß ist das Teil 1 ein Teil, das durchgehend aus einem Material gefertigt ist und sowohl magnetisch wirksam ist als auch eine Montageplattform bildet.

In Fig. 2 ist das Ausführungsbeispiel aus Fig. 1 im Schnitt dargestellt. Gleiche Komponenten sind mit gleichen Nummern versehen. Deutlich ist die Rollenform von Teil 2 ersichtlich, auf dem die Wicklung 3 aufgebracht ist. In Fig. 2 wird auch deutlich wie die Drahtenden 7 und 8 in einem Schlitz der Wandung der topfförmigen Vertiefung von Teil 1 zu liegen kommen.

Wie in der Darstellung der Erfindung bereits angedeutet, kann Teil 1 auch so gestaltet werden, dass auf einer Montageplattform eine Rolle ausgebildet ist, auf die die Wicklung aufgebracht ist. Über diese Rolle ist dann ein rohr- oder topfförmiges Teil geschoben, wodurch die Wicklung umschlossen wird.

## Patentansprüche

1. Betriebsgerät zum Betreiben von Lichtquellen, mit mindestens einer Induktivität in Form eines Wickelguts das ausser einer Wicklung mit Drahtenden (7, 8) im wesentlichen aus zwei Teilen (1,2) besteht, die ineinander geschoben sind, und **dadurch gekennzeichnet sind, dass**
- jedes der beiden Teile (1,2) durchgehend aus einem Verbundmaterial hergestellt ist, das Ferrit und Polymere enthält,
- eines der Teile (1, 2) topf- oder rohrförmig ist und daran Stutzen ausgeformt sind an denen die Drahtenden (7, 8) fixiert sind,
- und das andere der Teile (1, 2) rollenförmig ist und darauf die Wicklung (3) aufgebracht ist.

2. Betriebsgerät zum Betreiben von Lichtquellen, mit mindestens einer Induktivität in Form eines Wickelguts das ausser einer Wicklung mit Drahtenden (7, 8) im wesentlichen aus zwei Teilen (1,2) besteht, die ineinander geschoben sind, **dadurch gekennzeichnet sind, dass**
- jedes der beiden Teile (1,2) durchgehend aus einem Verbundmaterial hergestellt ist, das Ferrit und Polymere enthält,
- eines der Teile (1, 2) rollenförmig ist und daran Stutzen ausgeformt sind an denen die Drahtenden (7, 8) fixiert sind,
wobei auf dieses Teil die Wicklung aufgebracht ist,
- und das andere der Teile (1, 2) topf- oder rohrförmig ist.

3. Betriebsgerät gemäß Anspruch 1 oder 2, **dadurch gekennzeichnet, dass** der Wert der Induktivität des Wickelguts im wesentlichen durch die Zusammensetzung des Verbundmaterials bestimmt wird.

## Claims

1. Operating device for operating light sources, having at least one inductor in the form of a wound item which, apart from a winding with wire ends (7, 8), essentially consists of two parts which are pushed into one another, and **characterized in that**
- each of the two parts (1, 2) is produced throughout from one composite material which contains ferrite and polymers,
- one of the parts (1, 2) is pot-shaped or tubular and stubs are formed thereon on which the wire ends (7, 8) are fixed,
- and the other one of the parts (1, 2) is in the shape of a roller, and the winding (3) is applied thereto.

2. Operating device for operating light sources, having at least one inductor in the form of a wound item which, apart from a winding with wire ends (7, 8), essentially consists of two parts which are pushed into one another and **characterized in that**
- each of the two parts (1, 2) is produced throughout from one composite material which contains ferrite and polymers,
- one of the parts (1, 2) is in the shape of a roller and stubs are formed thereon on which the wire ends (7, 8) are fixed, the winding being applied to this part,
- and the other one of the parts (1, 2) is pot-shaped or tubular.

3. Operating device, according to Claim 1 or 2, **characterized in that** the value of the inductance of the wound item is substantially determined by the composition of the composite material.

## Revendications

1. Appareil pour faire fonctionner des sources lumineuses comprenant au moins une inductance sous la forme d'un produit enroulé constitué outre d'un enroulement ayant des extrémités (7, 8) de fils essentiellement de deux parties (1, 2) qui sont emboîtées l'une dans l'autre, et **caractérisé en ce que**
- chacune des deux parties (1, 2) est fabriquée d'une manière continue en un matériau composite qui comporte de la ferrite et des polymères,
- l'une des deux parties (1, 2) est en forme de pot ou de tube et il y est formé des rallonges sur lesquelles des extrémités (7, 8) de fils sont immobilisées,
- et l'autre des parties (1, 2) est en forme de rouleau, et l'enroulement (3) y est appliqué.

2. Appareil pour faire fonctionner des sources lumineuses comprenant au moins une inductance sous la forme d'un produit enroulé constitué outre d'un enroulement ayant des extrémités (7, 8) de fils essentiellement de deux parties (1, 2) qui sont emboîtées l'une dans l'autre, et **caractérisé en ce que**
- chacune des deux parties (1, 2) est fabriquée d'une manière continue en un matériau composite qui comporte de la ferrite et des polymères,
- l'une des deux parties (1, 2) est en forme de rouleau et il y est formé des rallonges sur lesquelles des extrémités (7, 8) de fils sont immobilisées,
- l'enroulement étant appliqué sur cette partie,
- et l'autre des parties (1, 2) est en forme de pot ou de tube.

3. Appareil suivant la revendication 1 ou 2, **caractérisé en ce que** la valeur de l'inductance du produit enroulé est déterminé essentiellement par la composition du matériau composite.
